# EUROPÄISCHE PATENTANMELDUNG

(11) **EP 0 410 215 A1**
(43) Veröffentlichungstag der Anmeldung: **30.01.1991**
(21) Anmeldenummer: 90113312.4
(22) Anmeldetag: 12.07.1990
(51) Int. Cl.: E06C 5/02, B63B 27/14

(54) **Leiter mit einem oberen und einem unteren Sprossenteil**

(30) Priorität: 28.07.1989 DE 3925033
(71) Anmelder: DEERE & COMPANY, Moline, Illinois 61265 (US)
(72) Erfinder: Peiler, Rolf, Dipl.-Ing., D-6660 Zweibrücken (DE); Schmitt, Wilfried, D-6653 Blieskastel (DE)
(74) Vertreter: Feldmann, Bernhard

(57) **Zusammenfassung**

2.1 Eine Leiter (4) mit einem oberen und einem unteren, beweglichen Sprossenteil (12 und 16), insbesondere eine Aufstiegsleiter für ein Fahrzeug, reicht üblicherweise bis fast zum Boden und unterliegt somit der Gefahr der Kollision mit einem dort liegenden Hindernis. Bisherige Lösungen sehen vor, die Leiter (4) oder Teile davon aus der Bahn des Hindernisses zu schwenken; die Ausweichmöglichkeiten reichen jedoch nicht aus.
2.2 Es wird vorgeschlagen, an der Leiter (4) einen beweglichen Sprossenteil (16) anzubringen, der mit einer Achse (46) in Führungsbahnen (40) beweglich ist und in einer Ebene beliebig verschoben und gekippt, oder aus dieser Ebene heraus geschwenkt werden kann.
2.3 Eine derartige Leiter (4) findet insbesondere Anwendung bei Ernte- und Baumaschinen.

## Beschreibung

Die Erfindung betrifft eine Leiter mit einem oberen und einem unteren Sprossenteil, insbesondere eine Aufstiegsleiter für ein Fahrzeug.

Bei Arbeitsfahrzeugen, insbesondere bei selbstfahrenden Erntemaschinen, ist zum Erreichen eines Fahrerstandes eine Leiter vorgesehen, die in vielen Fällen mehrteilig oder beweglich ausgebildet sind, damit sie beim Auftreffen auf ein Hindernis, was insbesondere bei Arbeiten am Hang geschehen kann, ausweichen kann.

So zeigt die DE-OS-28 16 971 eine fest an den Fahrerstand montierte Leiter, deren unterste Sprosse über flexible Bänder in Fahrtrichtung ausweichlich angebracht ist. Die Ausweichmöglichkeit ist nicht für alle Einsatzfälle ausreichend.

Die EP-B1-0 065 580 offenbart eine Hängeleiter, deren unterste Sprosse von einem schwenkbaren Bügel gebildet wird. Der Bügel ist in der Fahrtrichtung unbeweglich und kann nur nach oben geklappt werden.

In den Prospekten CLAAS NLI 9/85 (GDS) 300 /189.000.7, Seite 17 und Sperry New Holland, 824/A-01.25 ist jeweils eine Leiter gezeigt, die mit allen Sprossen als ein einziger Teil in einer senkrecht zu dem Boden verlaufenden Ebene um eine waagrechte Achse nach vorne oder hinten schwenken und somit einem Hindernis ausweichen kann. Da die Leiter insgesamt ein hohes Gewicht hat, wirken auf das Schwenklager enorme Kräfte, die eine entsprechend stabile und somit kostenaufwendige Halterung erfordern.

Aus der US-PS-2 967 584 geht eine Leiter mit einem oberen ortsfesten Teil hervor, der an der Fahrerplattform unbeweglich angebracht ist. Ein weiterer Teil mit zwei Sprossen bildet den unteren Abschnitt der Leiter. Der untere Abschnitt ist mit dem oberen Teil durch ein Gelenk an dem vorderen Holm verbunden, während der rückwärtige Holm eine Kappe aufweist, die auf den rückwärtigen Holm des ortsfesten Teils von oben her aufsetzbar ist, so daß die Leiter eine Aufstiegsstellung einnimmt. Falls der untere Teil auf ein Hindernis aufstößt, oder z. B. für den Transport wegbewegt werden soll, wird er um die Schwenkachse des Gelenks nach hinten und nach oben geschwenkt, bis er zu dem ortsfesten Teil einen Winkel von ca. 90° einnimmt und verriegelt.

Die zuletzt beschriebene Leiter weist zwar bereits viele Vorteile auf; sie kann einem Hindernis jedoch nur in einer Richtung ausweichen, sie erstreckt sich in der Transportstellung quer zu dem ortsfesten Teil und kann auf ihn unerwünschte Torsionsmomente einleiten und hat in der Transportstellung einen Raumbedarf, der verringert werden sollte.

Die der Erfindung zugrunde liegende Aufgabe wird darin gesehen, eine Leiter, insbesondere zum Aufstieg auf die Fahrer- oder Bedienungsplattform eines Fahrzeugs, zu entwerfen, die bei geringem Bauaufwand einem Hindernis in mehreren Richtungen ausweichen kann. Es wäre darüber hinaus von Vorteil, wenn sie für Transport- oder Wartungszwecke auch in verschiedene Stellungen bringbar ist.

Diese Aufgabe ist erfindungsgemäß durch die Merkmale des Patentanspruchs 1 gelöst worden, wobei in den weiteren Patentansprüchen Merkmale aufgeführt sind, die die Lösung in vorteilhafter Weise weiterentwickeln.

Mittels mindestens einer Führungsbahn und einer Achse, die in der Ebene der Führungsbahn in beliebiger Richtung gleitend beweglich ist, kann der untere, bewegliche Sprossenteil eine Neigung sowohl nach vorne oder nach hinten einnehmen, und er kann in der Führungsbahn linear verschoben werden. Insoweit weist dieser untere Sprossenteil bereits zwei Bewegungsmöglichkeiten mehr auf, als dies bei der zuletzt gewürdigten Leiter der Fall ist.

Die Führungsbahnen können in die Holme der Leiter oder des Sprossenteils integriert sein, oder von Bügeln gebildet werden, die auf die Vorder- oder die Rückseite oder die Seitenflächen der Holme aufgesetzt sind.

Wenn der untere, bewegliche Sprossenteil der Leiter darüber hinaus auch über die Achse in der Führungsbahn schwenkbar ist, kann dieser zusätzlich in einer vierten Richtung bewegt werden, die zum Transport oder zum Hochziehen der gesamten Leiter - sofern diese schwenkbar angebracht ist - nutzbar ist.

In einfacher Weise wird die Führungsbahn durch einen oder mehrere Bügel gebildet, die mit einer darunter liegen Anlagefläche, z. B. an dem Holm, einen Spalt oder einen Längsschlitz bilden. Dabei sind zwei Führungsbahnen, also zwei Bügel, jeweils auf einem Holm des oberen Sprossenteils oder des unteren Sprossenteils vorgesehen, die jeweils die Endbereiche der Achse in sich aufnehmen. Ein Bügel kann aber auch relativ breit sein und die Achse in ihrem Mittenbereich führen, so daß diese seitlich darüber hinausragt und den unteren Sprossenteil hält. In diesem Fall würden sich die Führungsbahn und der Bügel zwischen den Holmen des oberen oder des unteren Sprossenteils und vorzugsweise auf der Rückseite befinden.

Wenn die Holme und die Sprossen im Bewegungsbereich der Führungsbahn gleich dick sind, und zwar so, daß sie in dem Spalt ohne allzu viel Spiel bewegt werden können, braucht die Achse nicht breiter ausgebildet zu sein als die Leiter bzw. der Abstand zwischen den Führungsbahnen, weil dann im gekippten Zustand des unteren Sprossenteils entweder die Sprosse oder einer der Holme in die Führungsbahn eintreten kann.

Das Anbringen einer Sperre, die gegebenenfalls federbelastet ist, in der Führungsbahn zum Begrenzen der Bewegung des unteren Sprossenteils in den Führungsbahnen macht es möglich, den unteren Sprossenteil vor unkontrollierten Bewegungen infolge unebener Fahrbahn zu bewahren. Außerdem kann der untere Sprossenteil dadurch mit seiner Achse festgehalten und anschließend geschwenkt werden, um eine Transportstellung einzunehmen.

Der Riegel dient dazu, den unteren Sprossenteil in der Transportstellung der Leiter festzulegen.

Darüber hinaus kann bei der Ausbildung nach Patentanspruch 11 die gesamte Leiter mit dem unteren Sprossenteil in eine Stellung geschwenkt werden, in der keine weiteren Personen zu der Fahrerplattform gelangen können.

In der Zeichnung ist ein nachfolgend näher beschriebenes Ausführungsbeispiel der Erfindung dargestellt. Es zeigt:
Fig. 1 eine Leiter mit einem unteren, beweglichen Sprossenteil in Seitenansicht
Fig. 2 die Leiter aus Figur 1 in Vorderansicht.

Gemäß Figur 1 ist eine Leiter 4 an einem ortsfesten Rahmen 6 über einen oberen Sprossenteil 12 schwenkbar angebracht. An dem unteren Endbereich trägt der obere Sprossenteil 12 Bügel 14 zur beweglichen Verbindung mit einem unteren, beweglichen Sprossenteil 16, der über die Bügel 14 gehalten wird und mittels eines Riegels 18 festgelegt werden kann. Der ortsfeste Rahmen 6 wird bei einem Fahrzeug, z. B. einem Mähdrescher, einem Feldhäcksler, einer Baumaschine oder dergleichen von einem Teil einer nicht gezeichneten Fahrerplattform gebildet, auf der die Bedienungselemente für eine Bedienungsperson angebracht sind. Bei heute üblichen Fahrzeuggrößen befindet sich diese Fahrplattform ca. zwei Meter oberhalb der Aufstandsfläche des Fahrzeugs und kann im vorliegenden Fall mit Hilfe der Leiter 4 erreicht werden. Je nach den Einsatzverhältnissen des Fahrzeuges kann es erforderlich oder gewünscht sein, die Leiter 4 nur zum Besteigen der Fahrerplattform in der gezeichneten Stellung zu halten, während sie im übrigen insgesamt oder teilweise wegschwenkbar sein soll, um Hindernissen auszuweichen oder einen Aufstieg während der Fahrt zu verhindern. Zur schwenkbeweglichen Aufnahme der Leiter 4 bzw. deren oberen Sprossenteil 12 ist an jeder Seite ein Gelenk 8 und ein Anschlag 10 vorgesehen.

Der obere Sprossenteil 12 wird in diesem Ausführungsbeispiel aus einer Blechtafel U-förmig gebogen und an den Kanten abgekröpft, wobei die Schenkel des "U" jeweils einen Holm 20 bilden. In einem zwischen den Holmen 20 gelegenen Zwischenraum 22 erstrecken sich in diesem Fall drei Sprossen 24, die endseitig an die Holme 20 angeschweißt sind. In ihrem oberen Endbereich ist der obere Sprossenteil 12 je Holm 20 mit dem Gelenk 8 an dem Rahmen 6 in der Zeichenebene im Gegenuhrzeigerdrehsinn schwenkbar angebracht und liegt in der gezeichneten Stellung an dem Anschlag 10 an.

Zum Festhalten an der Leiter 4 sind auf die Holme 20 in deren oberen Bereich aus Rohren gebildete Griffe 28 auf geschweißt, die mit der Leiter 4 und deren oberen Sprossenteil 12 schwenkbar sind.

Die Länge des oberen Sprossenteils 12 ist so bemessen, daß sein unterer Endbereich einen Abstand zu der Aufstandsfläche aufnimmt, der eine Kollision mit Hindernissen normalerweise ausschließt.

Die Bügel 14 sind im unteren Bereich des oberen Sprossenteils 12 an die Innenseite der Holme 20 angeschweißt oder angeschraubt und weisen einen Bereich 32 auf, der parallel zu der als Anlagefläche 34 wirkenden umgebördelten Kante der Holme 20 verläuft. An den Bereich 32 greifen jeweils endseitig Schenkel 36 an, die an voneinander getrennten Stellen an den Holmen 20 befestigt sind. Der Bereich 32 verläuft in diesem Ausführungsbeispiel nicht geradlinig sondern ist zur Bildung einer federbelasteten Sperre 38 zu dem Holm 20 hin eingebuchtet. Zwischen dem Bereich 32, den beiden Schenkeln 36 und der Anlagefläche 34 bildet sich eine im wesentlichen rechteckförmige Führungsbahn 40, deren Funktion weiter unten erläutert wird. Die Bügel 14 könnten auch dadurch gebildet werden, daß zweifach gleichsinnig abgebogene Flacheisen an der Innenseite der Holme 20 angeschweißt oder angeschraubt werden. Dem oberen Sprossenteil 12 sind schließlich zwei Auflager 42 zugeordnet, von denen jeweils einer mit einem der Holme 20 verbunden ist und sich in die Führungsbahn 40 in deren unteren Endbereich hinein erstreckt und diese somit begrenzt.

Der untere Sprossenteil 16 setzt sich in diesem Ausführungsbeispiel aus zwei Holmen 20′ und ebenfalls drei Sprossen 24′ zusammen, wobei deren Anzahl im Grunde frei bestimmbar ist, soweit nicht konstruktive Anforderungen dem entgegenstehen. Die Holme 20′ und die dazu im rechten Winkel verlaufenden Sprossen 24′ sind miteinander verschweißt und weisen jeweils die gleiche Dicke auf, die wiederum nahezu der Weite der Führungsbahnen 40, d. h. dem Abstand zwischen den Anlageflächen 34 und der Innenseite des Bereichs 32, entspricht. Die obere Sprosse 24′ bildet eine Achse 46, die sich durch die von den Bügeln 14 begrenzten Führungsbahnen 40 erstreckt und somit zwischen dem Auflager 42 und dem oberen Schenkel 36 beweglich ist. In ihrer untersten, in Figur 1 in vollen Linien gezeigten Stellung liegt sie auf den Auflagern 42 auf, die somit deren Gewicht tragen. Auf diese Weise werden die Bügel 14 nicht von dem Gewicht des unteren Sprossenteils 16 und einer aufsteigenden Bedienungsperson belastet und behalten ihre Form bei. Die Sperre 38, die geringfügig oberhalb der Auflager 42 angebracht ist, unterteilt die Führungsbahnen 40 in einen langen, oberen und einen kurzen, unteren Abschnitt 48 und 50. Sie bewirkt, daß der untere Sprossenteil 16 erst dann von dem einen in den anderen Abschnitt 48, 50 gelangen kann, wenn er unter Überwindung der Federkraft der Bügel 14, die erforderlich ist, um diese um die Tiefe der Sperren 38 nach außen zu biegen, an den Sperren 38 vorbeibewegt wird. Zum einen verhindern damit die Sperren 38, daß der untere Sprossenteil 16 bei geringen Stößen unkontrolliert in den Führungsbahnen 40 gleitet, und zum anderen definieren die Sperren 38 einen Schwenkpunkt, um den herum der untere Sprossenteil 16 nach oben schwenkt, wenn, wie dies später erläutert wird, die gesamte Leiter 4 um die Gelenke 8 nach oben geschwenkt wird.

Damit der untere Sprossenteil 16 nach oben geschwenkt werden kann, ist auf der Oberseite eines der Holme 20′ eine Öse 52 angebracht, an der ein nicht gezeigter Strick angebunden werden kann.

Um dem unteren Sprossenteil 16 einen ausreichenden Halt zu geben, legen sich dessen beiden Holme 20′ auf die Oberseite der Holme 20 des oberen Sprossenteils 12 teilweise auf und werden gegen ein Kippen im Uhrzeigerdrehsinn in Figur 1 mit der Achse 46 gehalten. Der untere Sprossenteil 16 endet in Auftrittshöhe über der Aufstandsfläche.

Der Riegel 18 nimmt die Form eines -L- ein, dessen Schenkel 54 und 56 an ihrem freien Ende jeweils in einer Ringöse 58 auslaufen. Im unbelasteten Zustand schließen die beiden Schenkel 54, 56 einen Winkel von weniger als 90° nämlich ca. 75° zueinander ein. Die Ringöse 58 des langen Schenkels 54 wird von einer Schraube 30 oder einem Stift durchdrungen, der in dem Holm 20 des oberen Sprossenteils 12 gehalten wird und eine Schwenkbewegung des Riegels 18 zuläßt. Der Durchmesser der an dem kurzen Schenkel 56 befindlichen Ringöse 58 ist so bemessen, daß die Bedienungsperson mit einem Finger hineingreifen kann, um den Riegel 18 von der einen in die andere Stellung gemäß Figur 1 zu schwenken. Der lange Schenkel 54 ist so lange gewählt, daß er bis zur äußeren Kante der nächstgelegenen Sprosse 24′ des unteren Sprossenteils 16 reicht, wobei die Länge des kurzen Schenkels 56 der Höhe dieser Sprosse 24′ mindestens entspricht, und die an ihm befindliche Ringöse 58 zu der Schraube 30 hingebogen ist. Auf diese Weise umgreift der Riegel 18 mit einem Teil des Schenkels 54, dem ganzen Schenkel 56 und einem Bogenstück der Ringöse 58 die Sprosse 24′ zu ca. 225° und hält ihn in der mit unterbrochenen Linien gezeigten Stellung gemäß Figur 1 fest.

Die Funktion der erfindungsgemäßen Leiter 4 ergibt sich nach alledem wie folgt.

Unter Umständen, in denen die Leiter 4 mit ihren Sprossenteilen 12, 16 den Aufstieg auf die Fahrerplattform ermöglichen soll, nehmen diese die in der Zeichnung in ausgezogenen Linien dargestellte Position ein. Demnach liegt der obere Sprossenteil 12 an den Anschlägen 10 an, sitzt der untere Sprossenteil 16 mit seiner Achse 46 auf den Auflagern 42 auf und liegt mit seinen Holmen 20′ bereichsweise auf den Holmen 20 der Leiter 12 auf, und hängt der Riegel 18 nach unten. Die Bedienungsperson kann die unterste Sprosse 24′ des Sprossenteils 16 erreichen und über die weiteren Sprossen 24, 24′ nach oben klettern.

Wird während der Fahrt des Fahrzeuges die Leiter 4 mit ihren Sprossenteilen 16 in dem in der Zeichnung wiedergegebenen Zustand belassen und stellt sich ein Hindernis in den Weg des Sprossenteils 16, geht folgendes vor sich, wobei angenommen wird, daß sich der untere Sprossenteil 16 in Figur 2 dem Hindernis von rechts nähert. Sobald der untere Sprossenteil 16 auf das Hindernis auftrifft, hebt sich die Achse 46 mit ihrem in Figur 2 rechts gelegenen Endbereich an, verschiebt sich innerhalb der Führungsbahn 40 nach oben und verschwenkt den gesamten unteren Sprossenteil 16 entgegen dem Uhrzeigerdrehsinn, wobei die Achse 46 links auf dem Auflager 42 aufliegen bleibt. Wenn die Achse 46 die in der Zeichnung dargelegte Länge einnimmt, wird ab einem bestimmten Schwenkmaß auch der rechte Holm 20′ in die Führungsbahn 40 eintreten, was er aufgrund seiner Dicke kann. Es wird dabei angenommen, daß das Hindernis ausreichend stabil ist, um die Achse 46 an der Sperre 38 vorbei zu schieben. Der gleiche Vorgang, jedoch in entgegengesetzter Richtung vollzieht sich, wenn der Sprossenteil 16 von links auf das Hindernis auftrifft.

Neigt sich das Fahrzeug infolge einer einseitigen Bodenvertiefung zur Seite, so daß der untere Sprossenteil 16 mit seiner untersten Sprosse 24′ nahezu gleichmäßig auf die Aufstandsfläche auftrifft, dann verschiebt sich der untere Sprossenteil 16 mehr oder weniger in der Längsrichtung des oberen Sprossenteils 12, also zu diesem parallel an den beiden Sperren 38 vorbei, maximal bis zum Anschlag an die oberen Schenkel 36 der Bügel 14.

Für Transportzwecke, oder wenn verhindert werden soll, daß der untere Sprossenteil 16 an einem Hindernis anschlagen kann, wird der untere Sprossenteil 16 nach oben in die in Figur 1 mit unterbrochenen Linien gezeigte Stellung geschwenkt, in der die Achse 46 ihre Lage zwischen dem Auflager 42 und der Sperre 38 beibehält. Der untere Sprossenteil 16 kann soweit nach oben geschwenkt werden, bis seine Holme 20′ auf den Griffen 28 aufliegen; dann kann der Riegel 18 in Figur 1 entgegen dem Uhrzeigerdrehsinn um die Schraube 30 geschwenkt werden, bis er die untere Sprosse 24′ hintergreift. Da der federnde kurze Schenkel 56 zum Eingriff mit der Sprosse 24′ nach außen gezogen werden muß, bildet sich eine Federkraft, aufgrund der der Riegel 18 die Sprosse 24′ fest umklammert hält.

Soll überdies verhindert werden, daß andere Personen als die Bedienungsperson auf die Fahrerplattform gelangen, kann die Leiter 4 mit den Sprossenteilen 12, 16 um die Gelenke 8 nach oben geschwenkt werden, wozu vorteilhafterweise ein an der Öse 52 befestigter Strick verwendet wird. Beim Anziehen des Stricks wird die Achse 46 an den Sperren 38 zur Anlage kommen und die Schwenkachse für den unteren Sprossenteil 16 bilden. Daraufhin wird der untere Sprossenteil 16 vollkommen nach oben schwenken und schließlich die Leiter 4 selbst um die Gelenke 8 mitnehmen, bis sie ihre in Figur 1 angedeutete obere Stellung einnimmt.

Es ist ersichtlich, daß die Sperren 38 die Bewegung der Achse 46 innerhalb der Führungsbahnen 40 verbessern; es könnte aber grundsätzlich auf die Sperren 38 verzichtet werden.

In dem vorliegenden Ausführungsbeispiel verläuft die Führungsbahn 40 jeweils zwischen dem Bügel 14 und der Anlagefläche 34; auf andere nicht gezeigte Weise, könnte sich die Führungsbahn 40 über die gesamte Breite zwischen den Holmen 20 der Leiter 4 erstrecken, wobei sie in diesem Fall von einem breiten Blechstreifen und einem Teil des oberen Sprossenteils 12 gebildet wird, und die Achse 46 auf jeder Seite über den Blechstreifen übersteht. In gleicher Weise könnten die Führungsbahnen 40 zwischen Bügeln und den Holmen 20′ des unteren Sprossenteils 16, und zwar auf dessen Rückseite, gebildet werden, während die Achse 46 an dem oberen Sprossenteil 12 nach außen wegstehend angebracht ist.

## Patentansprüche

1. Leiter (4) mit einem oberen und einem unteren Sprossenteil (12 und 16), insbesondere eine Aufstiegsleiter für ein Fahrzeug, gekennzeichnet durch wenigstens eine Führungsbahn (40) und wenigstens eine Achse (46), die jeweils an dem oberen Sprossenteil (12) bzw. dem unteren Sprossenteil (16) oder umgekehrt angebracht sind, wobei die Achse (46) in der Führungsbahn (40) gehalten und in der Ebene der Führungsbahn (40) in beliebiger Richtung gleitend geführt ist.

2. Leiter nach Anspruch 1, dadurch gekennzeichnet, daß die Achse (46) in der Führungsbahn (40) schwenkbar ist.

3. Leiter nach Anspruch 1 oder 2, dadurch gekennzeichnet, daß die Führungsbahn (40) von einem Bügel (14) und einer Anlagefläche (34) gebildet wird, die zwischen sich einen an zwei Seiten offenen Spalt belassen und sich die Achse (46) durch den Spalt erstreckt.

4. Leiter nach Anspruch 1, 2 oder 3, dadurch gekennzeichnet, daß die Achse (46) von einer Sprosse (24′) des oberen Sprossenteils (12) oder des unteren Sprossenteils (16) gebildet wird.

5. Leiter nach einem oder mehreren der vorherigen Ansprüche, dadurch gekennzeichnet, daß sich die Führungsbahn (40) zwischen den Holmen (20, 20′) des oberen Sprossenteils (12) oder des unteren Sprossenteils (16) erstreckt.

6. Leiter nach einem oder mehreren der vorherigen Ansprüche 1 bis 4, dadurch gekennzeichnet, daß die Holme (20)′ und die Sprossen (24′) des unteren Sprossenteils (16) im Bewegungsbereich der Führungsbahn (40) die gleiche Dicke aufweisen, die geringfügig geringer ist, als die Weite des Spaltes.

7. Leiter nach einem oder mehreren der vorherigen Ansprüche, dadurch gekennzeichnet, daß die Führungsbahn (40) eine Sperre (38) zum Begrenzen der Bewegung des unteren Sprossenteils (16) in den Führungsbahnen (40) aufweist.

8. Leiter nach Anspruch 7, dadurch gekennzeichnet, daß die Sperre (38) federbelastet ist.

9. Leiter nach einem oder mehreren der vorherigen Ansprüche, dadurch gekennzeichnet, daß die federbelastete Sperre (38) durch eine Formgebung der Bügel (14) gebildet wird.

10. Leiter nach einem oder mehreren der vorherigen Ansprüche, dadurch gekennzeichnet, daß ein Riegel (18) zum Verbinden des unteren Sprossenteils (16) mit dem oberen Sprossenteil (12) in einer der Stellungen vorgesehen ist.

11. Leiter nach einem oder mehreren der vorherigen Ansprüche, dadurch gekennzeichnet, daß der obere Sprossenteil (12) schwenkbar an einem ortsfesten Rahmen (6) angreift.
